# EUROPÄISCHE PATENTSCHRIFT

(11) **EP 0 858 889 B1**
(45) Veröffentlichungstag und Bekanntmachung des Hinweises auf die Patenterteilung: **07.11.2001**
(21) Anmeldenummer: 98101228.9
(22) Anmeldetag: 24.01.1998
(51) Int. Cl.: B41F 23/00, B41F 25/00

(54) **Bogenrotationsdruckmaschine mit einem Entstaubungssystem mit Bogenführungseinrichtung**
Rotary sheet-fed printing press having a dust removal system with sheet guiding device
Machine rotative à imprimer à feuilles comprenant un système de dépoussiérage avec un dispositif de guidage de feuilles

(30) Priorität: 15.02.1997 DE 29702626 U
(43) Veröffentlichungstag der Anmeldung: 19.08.1998
(73) Patentinhaber: MAN Roland Druckmaschinen AG, 63075 Offenbach (DE)
(72) Erfinder: Walther, Thomas, 63065 Offenbach (DE); Trillig, Udo, 63073 Offenbach (DE)
(74) Vertreter: Stahl, Dietmar

(56) Entgegenhaltungen:
- EP-A- 0 306 684
- DE-A- 2 552 725
- DE-A- 4 217 813
- DE-A- 4 410 189
- DE-A- 19 523 076
- DE-U- 29 702 626
- "Oberflächenbehandlung: Bogen- und Bahnreinigung" PAPIER + KUNSTSTOFF VERARBEITER, Bd. 26, Nr. 1, 1. Januar 1991, Seite 44 XP000201092

## Beschreibung

Die Erfindung betrifft eine Bogenrotationsdruckmaschine mit einem Entstaubungssystem mit Bogenführungseinrichtung nach dem Oberbegriff von Anspruch 1.

Eine Bogendruckmaschine mit einer Einrichtung dieser Art ist aus der CH-PS 419 188 bekannt. Die Erfindung bezieht sich auf eine Vorrichtung zum Ausstreichen sowie zum Abbürsten und Absaugen des Staubes von der Oberfläche des zu bedruckenden Papiers, wobei die Vorrichtung in Bogenförderrichtung vor der Druckzone angeordnet ist. Die Absaugung ist in Form eines schwingbaren Saugbalkens ausgebildet, der an den Endbereichen Bürsten aufweist, in einem Schwenklager angeordnet und frei nach oben aus dem Druckwerk herausnehmbar ist.
Es ist bei dieser Vorrichtung von Nachteil, dass die Bogenführung zu wenig die unterschiedlichen Flächengewichte der zu verarbeitenden Bogen berücksichtigt.

Aus der DE 39 20 730 C2 ist eine Bogenführungsvorrichtung zur glatten Anlage von Druckbogen vor dem Druckspalt bekannt. Danach ist eine Blasdüse zum Anpressen des Bogens auf den Zylindermantel durch die Kraftwirkung strömender Luft vorgesehen, die parallel zur Achse des Druckzylinders pendelbar gelagert ist und im Arbeitstakt der Druckmaschine in Bogenförderrichtung vor- bzw. zurückbewegbar ist.
Die getriebetechnische Ausbildung zur Erzielung der Schwingbewegung der Bogenführungsvorrichtung beeinträchtigt den Bauraum vor dem Druckspalt.

Weiterhin ist aus DE 42 17 813 A1 eine Bogenführungseinrichtung in einer Rotationsdruckmaschine mit parallel zur Achse eines Druckzylinders und über dessen Mantelfläche sich erstreckenden Blasleisten bekannt. Die in Förderrichtung des Bogens erste Blasleiste ist in Abhängigkeit vom Bedruckstoff in verschiedene Anstellwinkel zur Normalen verschwenkbar. Hingegen ist die in Förderrichtung zweite Blasleiste stationär vor dem Druckspalt angeordnet. Mittels der Blasleisten sind annähernd entgegen der Förderrichtung gerichtete Blasluftströmungen erzielbar, so dass ein sich an den Blasleisten vorbei bewegender, bedruckter Bogen entgegen seiner Förderrichtung ein Glattstreichen erfährt.

Aufgabe der Erfindung ist es eine Bogenrotationsdruckmaschine mit einem Entstaubungssystem mit Bogenführungseinrichtung zu schaffen, die die genannten Nachteile vermeidet und eine gleichmäßigere Bogenführung auf einem Druckzylinder zum einseitigen oder beidseitigen Bedrucken des bogenförmigen Bedruckstoffes gestattet, um die Druckqualität bei gleichzeitiger Reinigung des Bedruckstoffes zu erhöhen.

Erfindungsgemäß wird die Aufgabe durch die Ausbildungsmerkmale von Anspruch 1 gelöst. Weiterbildungen ergeben sich aus den Unteransprüchen.

Vorteil der Erfindung ist, daß der bogenförmige Bedruckstoff im wesentlichen unabhängig von seinem Flächengewicht sofort flächig nach dem Übergabebereich auf den Druckzylinder geführt wird, indem das Entstehen des Luftkissens zwischen bogenförmigem Bedruckstoff und Druckzylinder spürbar vermindert wird. Der Bedruckstoff liegt glatt auf dem Mantel des Druckzylinders auf, wobei das aktivierte Entstaubungssystem sich nicht nachteilig auf die Führung des Bedruckstoffes auf dem Druckzylinder auswirkt. Ein mögliches Abklatschen des sich wellenden bogenförmigen Bedruckstoffes gegen das Entstaubungssystem oder eine Bogenleiteinrichtung bzw. den Gummituchzylinder selbst sowie ein mögliches Umschlagen der hinteren Bedruckstoffecken (Vorlaufdoublieren) wird bei der erfindungsgemäßen Vorrichtung vermieden.

Die Anordnung des Entstaubungssystems mit Bogenführungseinrichtung ist für eine Anlagedruckeinheit (erstes Druckwerk in Förderrichtung des Bedruckstoffes) einsetzbar. Ihr Einsatz ist darauf jedoch nicht beschränkt, vielmehr eignet sich die Einrichtung auch für Druckeinheiten, die einer Wendeeinrichtung in Förderrichtung folgen, ebenso ist eine Anordnung vor Weiterverarbeitungseinheiten, wie z.B. Lackierwerken, oder nach Bestäubungseinrichtungen, z.B. Pudersystemen, möglich.

Die Erfindung soll an einem Ausführungsbeispiel näher erläutert werden. Dabei zeigen:
- Fig. 1: das Entstaubungssystem mit Führungseinrichtung
- Fig. 2: die Anordnung vor einem Druckspalt einer Druckeinheit.

Gemäß Fig. 2 ist eine Rotationsdruckmaschine für die Verarbeitung bogenförmiger Bedruckstoffe, wie beispielsweise Papier, Karton, Folien, Blech, dargestellt. Gezeigt sind ein Anleger 18 mit Zuführtisch 19 sowie zwei Druckeinheiten 16 in Reihenbauweise. Jede Druckeinheit 16 weist in bekannter Weise einen Druckzylinder 2, einen Gummituchzylinder 1, sowie einen Plattenzylinder 14 auf, dem ein Farbwerk und gegebenenfalls ein Feuchtwerk zugeordnet sind. Zwischen den Druckzylindern 2 ist eine Transfertrommel 15 angeordnet. In einem Bereich 20, gebildet durch Druckzylinder 2, Gummituchzylinder 1 und eine vorgeordnete Anlagetrommel 3, ist die bevorzugte erfindungsgemäße Ausbildung angeordnet. Dabei ist in Förderrichtung 13 des bogenförmigen Bedruckstoffes die Einrichtung gem. Fig. 1 gebildet durch:
- ein achsparallel zur Achse des Druckzylinders 2 angeordnetes Blasrohr 4
- einen achsparallel zum Druckzylinder 2 verlaufenden Ionisator 8,
- ein achsparallel zur Achse des Druckzylinders 2 angeordnetes Entstaubungssystem 5 sowie
- eine annähernd parallel zum Mantel des Druckzylinders 2 angeordnete Bogenleiteinrichtung 6.

Das Blasrohr 4 ist mit Öffnungen für den Austritt von Blasluft versehen, die in bevorzugter Weise in einer ersten Blasrichtung 11 annähernd entgegen der Förderrichtung 13 austritt. Die Öffnungen sind dabei derart angeordnet, daß die Blasluftströmung auf den Übergabebereich sowie auf den auf dem Druckzylinder 2 geführten Bedruckstoff auftritt. In einer Weiterbildung sind wenigstens zwei Reihen von Öffnungen mit der ersten Blasrichtung 11 innerhalb des sich über die Breite des Druckzylinders erstreckenden Blasrohres 4 angeordnet, wobei die erste Reihe in Richtung des Übergabebereiches eine Blasluftströmung erzeugt und die zweite Reihe in Richtung der Mantelfläche des Druckzylinders 2 eine Blasluftströmung erzeugt.

Das Entstaubungssystem 5 besteht im wesentlichen aus einem Saugkasten mit an dessen unterer und oberer Begrenzung angeordneten Bürsten. Die Bürsten sind in einem definierten Abstand zur Mantelfläche des Druckzylinders 2 angeordnet. Das Entstaubungssystem 5 ist in einer annähernd rechtwinklig zur Mantelfläche des Druckzylinders 2 angeordneten Führung 12 längsverschiebbar, so daß der Abstand zum Druckzylinder 2 exakt einstellbar ist. Gleichzeitig dient die Führung 12 dem Einsetzen bzw. Herausnehmen des Entstaubungssystems 5 in dem vorgegebenen Bereich 20 innerhalb der Druckeinheit 16. Das Entstaubungssystem 5 ist mit einem Pneumatiksystem, vorzugsweise eine Saugquelle, gekoppelt, die in Absaugrichtung 9 den Staub bzw. den Puder von der Bedruckstoffoberfläche entfernt.

Die Bogenleiteinrichtung 6 besteht aus einem geschlossenen Blaskasten, der Öffnungen für den Austritt von Blasluft aufweist. Die zweite Blasrichtung 10 ist auf den Mantel des Druckzylinders 2 und vorzugsweise in Förderrichtung 13 in den Druckspalt (gebildet durch Druckzylinder 2 und Gummituchzylinder 1) gerichtet. Die Bauform der Bogenleiteinrichtung 6 ist derart ausgeführt, daß der zum Druckspalt zeigende Bereich eine starke Krümmung aufweist und damit nahe an die Druckzone reicht. Weiterhin ist die Bogenleiteinrichtung 6 in gestellfest angeordneten Drehgelenken 7 in einem definierten Winkel schwenkbar zur Mantelfläche des Druckzylinders 2 gelagert.

Die Wirkungsweise ist wie folgt:
Von einem Anleger 18 wird der bogenförmige Bedruckstoffüber einen Zuführtisch 19 in Förderrichtung 13 nach der Seitenausrichtung einem Vorgreifer 17 übergeben, der den Bedruckstoff der Anlegetrommel 3 zuführt. Die Anlegetrommel 3 übernimmt und beschleunigt den Bedruckstoff auf Maschinengeschwindigkeit und übergibt im Übergabebereich diesen an den Druckzylinder 2 des ersten Druckwerkes 16. Bereits in diesem Übergabebereich 20 (von Anlagetrommel 3 zum Druckzylinder 2) strömt die von dem aktivierten Blasrohr 4 in Blasrichtung 11 austretende Blasluft annähernd entgegen der Förderrichtung 13 und erzeugt eine auf den Bedruckstoff wirkende Kraft. Dadurch wird dem Unterwandern des Bedruckstoffes durch Umgebungsluft frühzeitig entgegengewirkt, so daß der Bedruckstoff flächig (glatt) auf dem Mantel des Druckzylinders 2 geführt wird. Nach dem Übergabebereich strömt weiterhin Blasluft in einem definierten Kreissektor auf den im Greiferschluß auf dem Druckzylinder 2 geführten Bedruckstoff.

Der Bedruckstoff passiert den Ionisator 8, der mögliche störende elektrostatische Aufladungen bei Staub/Puderpartikeln beseitigt. Durch Abbau der elektrostatischen Aufladung wird ein Energiegleichgewicht wieder hergestellt. In Absaugrichtung 9 wird der Staub bzw. der Puder durch das Entstaubungssystem 5 von der Oberfläche des Bedruckstoffes abgesaugt und einem Aufnahmebehälter zugeführt. Der Bedruckstoff wird am Entstaubungssystem 5 vorbeigefördert, wird gestreckt und passiert die Bogenleiteinrichtung 6. Die Bogenleiteinrichtung 6 kann als über die Breite des Druckzylinders 2 in Abständen angeordnete Bogenleitstäbe oder als Bogenleitblech ausgerührt sein. Bevorzugt ist die Bogenleiteinrichtung 6 jedoch als Blaskasten mit Öffnungen zum Austritt des Blasluftstromes ausgebildet. Der Blasluftstrom tritt dabei in der zweiten Blasrichtung 10 aus dem Blaskasten aus auf die Mantelfläche des Druckzylinders 2 und vorzugsweise auch in Richtung Druckzone. Zusätzlich kann der Blasluftstrom durch entsprechende Öffnungen auf den Gummituchzylinder 1 gerichtet werden und von der Schleppströmung des Gummituchzylinders 1 mit in Richtung Druckzone strömen. Die Blasluft wird im Bereich der Druckzone umgelenkt und strömt entgegen der Förderrichtung 13 des Bedruckstoffes zurück. Dadurch wird der Bedruckstoff zusätzlich flächig auf den Druckzylinder 2 geführt. Die vor bzw. in der Druckzone abgelenkte Blasluftströmung wird teilweise mittels Entstaubungssystem 5 abgesaugt. Weiterhin ist die Bogenleiteinrichtung 6 in den gestellfest angeordneten Drehgelenken 7 schwenkbar. Bei Verarbeitung von bogenförmigen Bedruckstoffen mit geringem Flächengewicht ist die Bogenleiteinrichtung 6 derart geneigt, daß der in Förderrichtung 13 der Druckzone benachbarte Bereich einen geringeren Abstand zur Mantelfläche des Druckzylinders 2 als der der dem Entstaubungssystem 5 benachbarte Bereich aufweist. Bei Verarbeitung von bogenförmigen Bedruckstoffen mit höherem Flächengewicht, z.B. biegesteifen Materialien, ist die Bogenleiteinrichtung 6 derart geneigt, daß der in Förderrichtung 13 der Druckzone benachbarte Bereich einen größeren Abstand zur Mantelfläche des Druckzylinders 2 aufweist als der dem Entstaubungssystem 5 benachbarte Bereich. Dies hat den Vorteil, daß der Bedruckstoff mit der Hinterkante an der Bogenleiteinrichtung 6 geführt wird um mögliche Einrollerscheinungen im hinteren Bereich des Bedruckstoffes zu verhindern. Der Bedruckstoffwird vom Druckzylinder 2 der ersten Druckeinheit 16 an die nachfolgende Transfertrommel 15 nach Passieren der Druckzone übergeben und weiter zur nachfolgenden zweiten Druckeinheit 16 transportiert.

### Bezugszeichenaufstellung

- 1: Gummituchzylinder
- 2: Druckzylinder
- 3: Anlagetrommel
- 4: Blasrohr
- 5: Entstaubungssystem
- 6: Bogenleiteinrichtung
- 7: Drehgelenk
- 8: Ionisator
- 9: Absaugrichtung
- 10: Blasrichtung
- 11: Blasrichtung
- 12: Führung
- 13: Förderrichtung
- 14: Plattenzylinder
- 15: Transfertrommel
- 16: Druckeinheit
- 17: Vorgreifer
- 18: Anleger
- 19: Zuführtisch
- 20: Bereich

## Patentansprüche

1. Bogenrotationsdruckmaschine mit einem Entstaubungssystem (5) mit Bogenführungseinrichtung, welches in Förderrichtung (13) des bogenförmigen Bedruckstoffes vor einer Druckzone angeordnet und das Entstaubungssystem (5) in Form eines Saugkastens mit wenigstens im oberen und unteren Bereich angeordneten Bürsten ausgebildet und mit einer Saugluftquelle zum Entfernen von Verunreinigungen von der Bedruckstoffoberfläche gekoppelt ist
**dadurch gekennzeichnet,**
**dass** in Förderrichtung (13) des Bedruckstoffes vor der Druckzone einer ersten Druckeinheit (16) das Entstaubungssystem (5) angeordnet ist, dass dem Entstaubungssystem (5) parallel zur Achse eines Druckzylinders (2) und über dessen Mantelfläche sich erstreckend wenigstens ein Blasrohr (4) mit annähernd entgegen der Förderrichtung (13) gerichteten Öffnungen vorgeordnet ist, derart, dass eine Blasluftströmung auf die Mantelfläche des Druckzylinders (2) und den vorgeordneten Übergabebereich in einer ersten Blasrichtung (11) gerichtet am gleichen Druckzylinder (2) erzeugbar ist.

2. Bogenrotationsdruckmaschine nach Anspruch 1 oder 10,
**dadurch gekennzeichnet,**
**dass** wenigstens zwei Reihen Öffnungen im Blasrohr (4) angeordnet sind, von denen eine erste Reihe in Richtung Übergabebereich und eine zweite Reihe in einem Kreissektor der Mantelfläche des Druckzylinders (2) jeweils eine Kraft durch die Blasluftströmung erzeugt.

3. Bogenrotationsdruckmaschine nach Anspruch 1 oder 10,
**dadurch gekennzeichnet,**
**dass** achsparallel zur Achse des Druckzylinders (2) und über die Breite des Druckzylinders (2) sich erstreckend zwischen dem Blasrohr (4) und dem Entstaubungssystem (5) ein lonisator (8) angeordnet ist.

4. Bogenrotationsdruckmaschine nach Anspruch 1 oder 10,
**dadurch gekennzeichnet,**
**dass** zwischen der Druckzone und dem Entstaubungssystem (5) eine Bogenleiteinrichtung (6) angeordnet ist.

5. Bogenrotationsdruckmaschine nach Anspruch 4,
**dadurch gekennzeichnet,**
**dass** die Bogenleiteinrichtung (6) aus einzelnen Leitstäben oder einem Leitblech gebildet ist.

6. Bogenrotationsdruckmaschine nach Anspruch 4,
**dadurch gekennzeichnet,**
**dass** die Bogenleiteinrichtung (6) ein Blaskasten mit Öffnungen für den Austritt wenigstens einer auf die Mantelfläche des Druckzylinders (2) in einer zweiten Blasrichtung (10) gerichteten Strömung ist.

7. Bogenrotationsdruckmaschine nach Anspruch 6,
**dadurch gekennzeichnet,**
**dass** eine zusätzliche Blasluftströmung in die Druckzone gerichtet ist und entgegen der Förderrichtung (13) umlenkbar den Bedruckstoff auf den Druckzylinder (2) ausstreicht.

8. Bogenrotationsdruckmaschine nach Anspruch 7,
**dadurch gekennzeichnet,**
**dass** die zusätzliche Blasluftströmung auch auf den Gummituchzylinder (1) gerichtet ist und mit der Schleppströmung des Gummituchzylinders (1) in die Druckzone gerichtet ist und entgegen der Förderrichtung (13) in die Druckzone umlenkbar den Bedruckstoff auf den Druckzylinder (2) ausstreicht.

9. Bogenrotationsdruckmaschine nach Anspruch 1,
**dadurch gekennzeichnet,**
**dass** das Entstaubungssystem (5) vor der Druckzone in einem durch den Druckzylinder (2), einen Gummituchzylinder (1) und eine in Förderrichtung (13) des Bedruckstoffes vorgeordnete Anlagetrommel (3) gebildeten Bereich (20) angeordnet ist.

10. Bogenrotationsdruckmaschine nach Anspruch 1,
**dadurch gekennzeichnet,**
**dass** ein weiteres Entstaubungssystem (5) vor der Druckzone einer weiteren Druckeinheit (16) angeordnet ist, welche in Förderrichtung (13) einer Wendeeinrichtung nachgeordnet ist,
**dass** dieses Entstaubungssystem (5) parallel zur Achse eines Druckzylinders (2) und über dessen Mantelfläche sich erstreckend wenigstens ein Blasrohr (4) mit annähernd entgegen der Förderrichtung (13) gerichteten Öffnungen vorgeordnet aufweist, derart, dass eine Blasluftströmung auf die Mantelfläche des Druckzylinders (2) und den vorgeordneten Übergabebereich in der ersten Blasrichtung (11) gerichtet am gleichen Druckzylinder (2) erzeugbar ist.

## Claims

1. Rotary sheet printing press with a dust removal system (5) with sheet guiding device which, in the feed direction (13) of the sheet form material to be printed is arranged prior to a print zone and the dust removal system (5) is constructed in the form of a suction box with at least brushes arranged in upper and lower regions and is linked with a source of suction for removal of contamination from the surface of the material to be printed, **characterised in that** the dust removal system (5) is arranged in the feed direction (13) of the material to be printed prior to the printing zone of a first printing unit (16), that arranged prior to the dust removal system (5) is at least one blowing tube (4) extending parallel to the axis of an impression cylinder (2) and over its cover surface with openings directed substantially counter to the feed direction (13), in such a fashion that a blown air stream can be generated on to the cover surface of the impression cylinder (2) and the prior arranged transition region directed in a first blowing direction (11) on the same impression cylinder (2).

2. Rotary sheet printing press according to Claim 1 or 10, **characterised in that** at least two rows of openings are arranged in the blowing tube (4), of which a first row generates a force from the blown air stream in the direction to the transfer region and a second row towards a circular sector of the cover surface of the impression cylinder (2).

3. Rotary sheet printing press according to Claim 1 or 10, **characterised in that** an ioniser (8) is arranged extending axially parallel to the axis of the impression cylinder (2) and across the width of the impression cylinder (2) between the blowing tube (4) and the dust removal system (5).

4. Rotary sheet printing press according to Claim 1 or 10, **characterised in that** a sheet guiding device (6) is arranged between the print zone and the dust removal system (5).

5. Rotary sheet printing press according to Claim 4, **characterised in that** the sheet guiding device (6) is formed of individual guide bars or a guide plate.

6. Rotary sheet printing press according to Claim 4, **characterised in that** the sheet guiding device (6) is a blowing chest with openings for the outlet of at least a flow directed on to the cover surface of the impression cylinder (2) in a second blowing direction (10).

7. Rotary sheet printing press according to Claim 6, **characterised in that** an additional blown air stream is directed into the printing zone and turnable round counter to the feed direction (13) stretches the material to be printed out on to the impression cylinder (2).

8. Rotary sheet printing press according to Claim 7, **characterised in that** the additional blown air stream is also directed to the blanket cylinder (1) and is directed with the slipstream of the blanket cylinder (1) into the printing zone and turnable round counter to the feed direction (13) into the printing zone stretches the material to be printed on to the impression cylinder (2).

9. Rotary sheet printing press according to Claim 1, **characterised in that** the dust removal system (5) prior to the printing zone is arranged in a region (20) formed by the impression cylinder (2), a blanket cylinder (1), and a feeder drum (3) arranged upstream in the feed direction (13) of the material to be printed.

10. Rotary sheet printing press according to Claim 1, **characterised in that** a further dust removal system (5) is arranged prior to the printing zone of a further print unit (16), which is arranged downstream in the feed direction (13) of a turning device,
that this dust removal system (5) has parallel to the axis of an impression cylinder (2) and extending across its cover surface at least one blowing tube (4) with openings directed approximately counter to the feed direction (13), in such a fashion that a blown air stream can be generated on to the cover surface of the impression cylinder (2) and toward the pre-arranged transfer region directed in the first blowing direction (11) on the same impression cylinder (2).

## Revendications

1. Machine d'impression rotative à feuilles, comprenant un système de dépoussiérage (5) à dispositif pour guider des feuilles, qui est agencé, dans la direction de transport (13) de la matière d'impression sous forme de feuille, avant une zone d'impression, et le système de dépoussiérage (5) est réalisé sous forme d'un caisson d'aspiration ayant des brosses agencées au moins dans les zones supérieure et inférieure et est couplé à une source d'air d'aspiration pour éliminer des impuretés de la surface de la matière d'impression,
**caractérisée en ce que**, dans la direction de transport (13) de la matière d'impression, le système de dépoussiérage (5) est agencé avant la zone d'impression d'une première unité d'impression (16), **en ce qu'**au moins un tube de soufflage (4) ayant des ouvertures orientées sensiblement à l'encontre de la direction de transport (13) est disposé en amont du système de dépoussiérage (5) parallèlement à l'axe d'un cylindre d'impression (2) et en s'étendant sur sa surface d'enveloppe, de sorte qu'un courant d'air de soufflage peut être engendré sur la surface d'enveloppe du cylindre d'impression (2) et la zone de transfert disposée en amont, orienté dans une première direction de soufflage (11), sur le même cylindre d'impression (2).

2. Machine d'impression rotative à feuilles selon la revendication 1 ou 10,
**caractérisée en ce qu'**au moins deux séries d'ouvertures sont agencées dans le tube de soufflage (4), desquelles une première série engendre, à chaque fois, une force par le courant d'air de soufflage en direction de la zone de transfert et une seconde série dans un secteur circulaire de la surface d'enveloppe du cylindre d'impression (2).

3. Machine d'impression rotative à feuilles selon la revendication 1 ou 10,
**caractérisée en ce qu'**un dispositif d'ionisation (8) est agencé parallèlement à l'axe du cylindre d'impression (2) et en s'étendant sur la largeur du cylindre d'impression (2) entre le tube de soufflage (4) et le système de dépoussiérage (5).

4. Machine d'impression rotative à feuilles selon la revendication 1 ou 10,
**caractérisée en ce qu'**un dispositif de guidage de feuilles (6) est agencé entre la zone d'impression et le système de dépoussiérage (5).

5. Machine d'impression rotative à feuilles selon la revendication 4,
**caractérisée en ce que** le dispositif de guidage de feuilles (6) est formé de barres de guidage individuelles ou d'une tôle de guidage.

6. Machine d'impression rotative à feuilles selon la revendication 4,
**caractérisée en ce que** le dispositif de guidage de feuilles (6) est un caisson de soufflage ayant des ouvertures pour la sortie d'au moins un courant orienté sur la surface d'enveloppe du cylindre d'impression (2) dans une seconde direction de soufflage (10).

7. Machine d'impression rotative à feuilles selon la revendication 6,
**caractérisée en ce qu'**un courant d'air de soufflage supplémentaire est orienté dans la zone d'impression et, en pouvant être dévié à l'encontre de la direction de transport (13), aplanit la surface d'impression sur le cylindre d'impression (2).

8. Machine d'impression rotative à feuilles selon la revendication 7,
**caractérisée en ce que** le courant d'air de soufflage supplémentaire est également orienté sur le cylindre porte-blanchet (1) et est orienté par le courant d'entraînement du cylindre porte-blanchet (1) dans la zone d'impression et, en pouvant être dévié à l'encontre de la direction de transport (13) dans la zone d'impression, aplanit la matière d'impression sur le cylindre d'impression (2).

9. Machine d'impression rotative à feuilles selon la revendication 1,
**caractérisée en ce que** le système de dépoussiérage (5) est agencé avant la zone d'impression dans une zone (20) formée par le cylindre d'impression (2), un cylindre porte-blanchet (1) et un tambour de marge (3) disposé en amont dans la direction de transport (13) de la matière d'impression.

10. Machine d'impression rotative à feuilles selon la revendication 1,
**caractérisée en ce qu'**un autre système de dépoussiérage (5) est agencé avant la zone d'impression d'une autre unité d'impression (16), qui, dans la direction de transport (13), est disposé en aval d'un dispositif de retournement, **en ce que** ce système de dépoussiérage (5) présente, parallèlement à l'axe d'un cylindre d'impression (2) et en s'étendant sur sa surface d'enveloppe, au moins un tube de soufflage (4) ayant des ouvertures orientées sensiblement à l'encontre de la direction de transport (13), en amont, de sorte qu'un courant d'air de soufflage peut être engendré sur la surface d'enveloppe du cylindre d'impression (2) et la zone de transfert disposée en amont, de façon orientée dans la première direction de soufflage (11), sur le même cylindre d'impression (2).
